# FASCICULE DE BREVET EUROPEEN

(11) **EP 3 819 508 B1**
(45) Date de publication et mention de la délivrance du brevet: **27.04.2022**
(21) Numéro de dépôt: 20205741.0
(22) Date de dépôt: 04.11.2020
(51) Int. Cl.: F16C 9/02, F16M 1/021, F02F 7/00

(54) **PION DE CENTRAGE CONIQUE**
KONISCHER ZENTRIERBOLZEN
CONICAL CENTRING PIN

(30) Priorité: 06.11.2019 FR 1912470
(43) Date de publication de la demande: 12.05.2021
(73) Titulaire: Renault s.a.s, 92100 Boulogne Billancourt (FR)
(72) Inventeur: ALLART, Nicolas, 60180 Nogent sur Oise (FR); BLADIER, Timothée, 75015 Paris (FR); BORIE, Julien, 78280 Guyancourt (FR); BRANDAO, Nelson, 3040-375 COIMBRA (PT); SALONDY, Jean-Marie, 95130 Le Plessis Bouchard (FR)
(74) Mandataire: Renault Group

(56) Documents cités:
- WO-A1-2008/111469
- WO-A1-2010/022420
- CN-U- 207 178 479
- CN-U- 209 025 765
- US-A- 2 836 470
- US-A- 3 484 142

## Description

L'invention concerne le domaine du montage des carters moteurs de véhicules automobiles, et plus particulièrement les carters moteurs comprenant un carter chapeau palier monobloc.

Ces carters moteurs sont constitués d'un carter chapeau paliers et d'un carter cylindre. Lors de l'assemblage d'un carter chapeaux avec un carter cylindres, il est nécessaire de garantir que chaque zone palier inférieure reste centrée en vis-à-vis de chaque zone palier supérieure. WO 2010/022420 A1 montre un procédé de montage d'un carter chapeau palier sur un carter cylindre.

Si cela n'est pas assuré, il se créé un décalage entre les coussinets inférieurs et supérieurs de la ligne vilebrequin, ce qui implique d'avoir un jeu vilebrequin-coussinets plus important et donc, in fine, une pompe à huile qui va consommer plus d'énergie pour garantir les besoins en pression et débit du circuit d'huile.

Actuellement, le montage de ces deux éléments doit être fait en deux fois. En effet, les carters moteurs sont réalisés en fonderie et les paliers doivent être usinés dans le carter moteur monté puis le carter moteur doit être démonté puis remonté afin d'insérer le vilebrequin. Pour garantir un remontage correct sans décalage, on perce l'ensemble des deux éléments après le premier montage afin d'avoir un bon alignement des trous du carter chapeau paliers en vis-à-vis de ceux du carter cylindre. Une fois les trous réalisés on démonte les deux éléments, on insère le vilebrequin et des pions dans une des deux éléments puis on monte l'ensemble.

Le procédé existant est complexe et implique des investissements supplémentaires. En effet, le remontage du carter chapeau palier avec le carter cylindre nécessite l'alignement de tous les pions. Il est possible d'utiliser des douilles ou des cylindres creux qui sont plus souples et qui laissent plus de latitude lors de l'insertion de chaque pion dans le trou opposé.

Ces pions permettent également une tenue dans le temps de l'ensemble.

Un but de la présente invention est de répondre aux inconvénients du document de l'art antérieur mentionné ci-dessus.

Le procédé de montage d'un carter chapeau palier sur un carter cylindre selon l'invention est caractérisé ne ce qu'il comprend les étapes suivantes:
- perçage de 2 trous diamétralement opposés dans le carter chapeau palier et 2 trous diamétralement opposés dans le carter cylindre, lesdits trous du carter chapeau palier et du carter cylindre étant disposés en vis-à-vis,
- perçage de 2n-2 trous dans le carter chapeau palier ou le carter cylindre, n'étant le nombre de paliers vilebrequin du carter,
- insertion de deux pions de centrage dans deux trous diamétralement opposés du côté carter chapeaux,
- insertion de pions coniques dans les autres trous côté carter chapeaux,
- positionnement et serrage du carter chapeau palier sur le carter cylindre pour créer une empreinte sur un seul élément de position de l'ensemble comprenant le carter cylindre ou le carter chapeau palier.

Avec le procédé selon l'invention, le perçage peut être fait avant le premier montage. D'autre part, il n'est pas nécessaire de percer tous les trous dans les deux éléments du carter moteur mais seulement deux trous dans l'un des deux éléments et 2n+2 dans l'autre élément. En effet, de par leur forme conique, chaque pion conique va créer une empreinte dans l'élément opposé, empreinte qui permettra de repositionner les deux éléments lors du remontage.

Avantageusement, les pions coniques dépassent de 1 à 1,5mm du trou après montage. Cette hauteur de dépassement permet de garantir le maintien des deux éléments du carter moteur quand ils sont montés. Le dépassement est de préférence de 1mm.

Avantageusement, les pions coniques ont une pointe faisant un angle compris entre 60°et 120°avec l'axe dudit pion conique. Ai nsi l'angle du cône est un bon compromis entre un angle trop pointu qui peut entraîner un risque de fissure du carter et un angle trop large qui nécessiterait un effort trop important pour maintenir les deux éléments.

Avantageusement les pions sont cylindriques. Cette forme est la plus adaptée.

Avantageusement les pions sont en acier. L'acier par sa dureté permet de réaliser facilement une empreinte sur le carter cylindre ou sur le carter chapeau palier.

Selon une première variante, l'élément de position est en aluminium. Dans ce cas, les pions coniques seront de préférence dans la carter chapeau palier, en particulier si celui-ci est en fonte. En effet, la fonte étant beaucoup dure que l'aluminium, il est plus facile de réaliser une empreinte sur l'aluminium.

Avantageusement, le carter chapeau est en aluminium. Dans ce cas, les pions coniques seront de préférence dans la carter cylindre, en particulier si celui-ci est en fonte. Si les deux pièces sont en aluminium, la position des pions coniques est indifférente.

L'objet de l'invention concerne également un carter moteur obtenu par le procédé avec une des caractéristiques précédentes.

L'objet de l'invention concerne aussi, un moteur comprenant le carter moteur ci-dessus.

Le véhicule comprenant un moteur ci-dessus fait également objet de la présente invention.

D'autres caractéristiques et avantages de la présente invention apparaîtront plus clairement à la lecture de la description détaillée qui suit d'un mode de réalisation de l'invention donné à titre d'exemple nullement limitatif et illustré par les dessins annexés, dans lesquels :
[Fig.1] représente une vue en perspective d'un ensemble carter cylindre et carter chapeau palier;
[Fig.2] représente une vue en perspective d'un carter chapeau palier de l'état de la technique;
[Fig.3] est une coupe d'un carter chapeau palier de l'état de la technique;
[Fig.4] est une vue en perspective d'un carter chapeau palier avec des pions selon l'invention;
[Fig.5] montre le détail V-V de la figure 4;
[Fig.6] montre le détail VI-VI de la figure 4;
[Fig.7] est une coupe d'un carter chapeau palier avec des pions selon l'invention;
[Fig.8] montre le détail VIII-VIII de la figure 7;
[Fig.9] est une coupe du carter chapeau palier monté sur le carter cylindre selon l'invention;
[Fig.10] montre le détail X-X de la figure 9.

Dans la suite de la description on utilisera les mêmes références pour les éléments semblables ou identiques.

L'ensemble 1 illustré à la figure 1 comprend un carter cylindre 3 et un carter chapeau palier 2. Le carter chapeau palier 2 est posé sur le carter cylindre 3 et fixé à celui-ci par des vis 4 (ici 8) de façon connue en soi.

Le carter chapeau palier 2 de la figure 2 présente quatre paliers 20, 21, 22, 23, chacun étant percé de deux trous traversant 24 destiné à recevoir une vis 4 et de deux trous 25 destinés à recevoir un pion de centrage 5.

Le carter cylindre 3 est lui-même également percé de trous (non représentés) de pour recevoir les vis 4 et les pions de centrage 5. Ces pions de centrage 5 dépassent du trou 25 du carter chapeau palier 2 d'une hauteur do afin de venir s'insérer dans les trous du carter cylindre prévu à cet effet.

Les trous 25 sont disposés à proximité des trous traversant 24, et du côté opposé au palier 20 par rapport au trou traversant 24.

On comprend aisément que le montage du carter chapeau palier est délicat car tous les pions de centrage 5 doivent être positionnés exactement en face du trou correspondant du carter cylindre 3.

Le carter chapeau palier 2 de la figure 4 diffère de celui de la figure 2 en ce qu'un pion de centrage 5 est placé dans un des deux trous 25 et un pion conique 6 dans l'autre trou 25 des deux paliers extrêmes 20 et 23. Les pions de centrage 5 sont alors disposés diamétralement opposés sur la carter chapeau palier 2. Les trous 25 des deux paliers centraux 21 et 22 sont eux uniquement équipés de pions coniques 6.

Chaque pion conique 6 dépasse d'une distance d du trou 25, d étant inférieur à do, par exemple d pourra être sensiblement égal à 1cm à 1,5mm. L'angle α du cône est sur la figure 8 d'environ 120°, ce qui per met un accrochage du pion dans la surface du carter cylindre.

Le carter cylindre 3 selon l'invention, à la différence de celui de l'état de la technique indiqué ci-dessus, ne comporte lui plus que deux trous diamétralement opposées et en vis-à-vis des pions de centrage 5, ce qui réduit le temps et le coût de fabrication dudit carter cylindre.

Bien entendu, il est possible d'inverser la répartition des trous, à savoir dans cet exemple, prévoir 8 trous sur la carter cylindre et 2 seulement sur le carter chapeau palier.

On peut voir sur les figures 9 et 10 que la pointes 60 de tous les pions 6 vont s'enfoncer dans la surface 30 du carter cylindre 3, ce qui va permettre le positionnement et le maintien du carter chapeau palier 2 au carter cylindre 3.

Le montage va donc être facilité puisqu'il n'y a plus que deux pions de centrage à positionner au lieu de 8 dans l'exemple de la figure 2, mais le positionnement et le maintien sera satisfaisant grâce aux 6 pions coniques.

On comprendra que diverses modifications et/ou améliorations évidentes pour l'homme du métier peuvent être apportées aux différents modes de réalisation de l'invention décrits dans la présente description sans sortir du cadre de l'invention.

## Revendications

1. Procédé de montage d'un carter chapeau palier (2) sur un carter cylindre (3), caractérisé ne ce qu'il comprend les étapes suivantes:
- perçage de 2 trous (25) diamétralement opposés dans le carter chapeau palier et 2 trous (25) diamétralement opposés dans le carter cylindre, lesdits trous (25) du carter chapeau palier et du carter cylindre étant disposés en vis-à-vis,
- perçage de 2n-2 trous (25) dans le carter chapeau palier ou le carter cylindre, n étant le nombre de paliers vilebrequin du carter,
- insertion de deux pions de centrage (5) dans deux trous (25) diamétralement opposés côté carter chapeaux,
- insertion de pions coniques (6) dans les autres trous (25) côté carter chapeaux,
- positionnement et serrage du carter chapeau palier sur le carter cylindre pour créer une empreinte sur un seul élément de position de l'ensemble comprenant le carter cylindre (3) ou le carter chapeau palier (2).

2. Procédé selon la revendication précédente **caractérisé en ce que** les pions coniques (6) dépassent de 1 à 1,5mm du trou après montage.

3. Procédé selon une des revendications précédentes **caractérisé en ce que** les pions coniques (6) ont une pointe faisant un angle α compris entre 60°et 120°avec l'axe dudit pion con ique.

4. Procédé selon une des revendications précédentes **caractérisé en ce que** les pions (5, 6) sont cylindriques.

5. Procédé selon une des revendications précédentes **caractérisé en ce que** les pions (5, 6) sont en acier.

6. Procédé selon une des revendications précédentes **caractérisé en ce que** l'élément de position (3,2) est en aluminium.

7. Carter obtenu par le procédé selon une des revendications précédentes.

8. Moteur comprenant le carter selon la revendication précédente.

9. Véhicule comprenant un moteur selon la revendication précédente.

## Patentansprüche

1. Verfahren zur Montage eines Lagerdeckelblocks (2) auf einen Zylinderblock (3), **dadurch gekennzeichnet, dass** es die folgenden Schritte umfasst:
- Bohren von 2 sich diametral gegenüberliegenden Löchern (25) in den Lagerdeckelblock und von 2 sich diametral gegenüberliegenden Löchern (25) in den Zylinderblock, wobei die Löcher (25) des Lagerdeckelblocks und des Zylinderblocks sich gegenüber angeordnet sind,
- Bohren von 2n - 2 Löchern (25) in den Lagerdeckelblock oder den Zylinderblock, wobei n die Anzahl von Kurbelwellenlagern des Blocks ist,
- Einführen von zwei Zentrierzapfen (5) in zwei sich diametral gegenüberliegende Löcher (25) an der Seite des Deckelblocks,
- Einführen von konischen Zapfen (6) in die anderen Löcher (25) an der Seite des Deckelblocks,
- Positionieren und Festklemmen des Lagerdeckelblocks auf dem Zylinderblock zum Erzeugen eines Abdrucks auf einem einzigen Positionselement der den Zylinderblock (3) oder den Lagerdeckelblock (2) umfassenden Baugruppe.

2. Verfahren nach dem vorhergehenden Anspruch, **dadurch gekennzeichnet, dass** die konischen Zapfen (6) nach der Montage 1 bis 1,5 mm aus dem Loch herausragen.

3. Verfahren nach einem der vorhergehenden Ansprüche, **dadurch gekennzeichnet, dass** die konischen Zapfen (6) eine Spitze haben, die mit dem Schaft des konischen Zapfens einen Winkel α zwischen 60° und 120° einschließt.

4. Verfahren nach einem der vorhergehenden Ansprüche, **dadurch gekennzeichnet, dass** die Zapfen (5, 6) zylindrisch sind.

5. Verfahren nach einem der vorhergehenden Ansprüche, **dadurch gekennzeichnet, dass** die Zapfen (5, 6) aus Stahl sind.

6. Verfahren nach einem der vorhergehenden Ansprüche, **dadurch gekennzeichnet, dass** das Positionselement (3, 2) aus Aluminium ist.

7. Block, erhalten mittels des Verfahrens nach einem der vorhergehenden Ansprüche.

8. Motor, umfassend den Block nach dem vorhergehenden Anspruch.

9. Fahrzeug, umfassend einen Motor nach dem vorhergehenden Anspruch.

## Claims

1. Method for mounting a bearing cap block (2) on a cylinder block (3), **characterized in that** it comprises the following steps:
- making 2 diametrically opposite holes (25) in the bearing cap block and 2 diametrically opposite holes (25) in the cylinder block, said holes (25) in the bearing cap block and in the cylinder block being disposed facing one another,
- making 2n-2 holes (25) in the bearing cap block or the cylinder block, n being the number of crankshaft bearings of the block,
- inserting two centring pins (5) into two diametrically opposite holes (25) on the cap block side,
- inserting conical pins (6) into the other holes (25) on the cap block side,
- positioning and clamping the bearing cap block on the cylinder block so as to create an imprint on a single positional element of the assembly comprising the cylinder block (3) or the bearing cap block (2).

2. Method according to the preceding claim, **characterized in that** the conical pins (6) project by 1 to 1.5 mm beyond the hole after mounting.

3. Method according to either of the preceding claims, **characterized in that** the conical pins (6) have a tip making an angle α of between 60° and 120° with the shank of said conical pin.

4. Method according to one of the preceding claims, **characterized in that** the pins (5, 6) are cylindrical.

5. Method according to one of the preceding claims, **characterized in that** the pins (5, 6) are made of steel.

6. Method according to one of the preceding claims, **characterized in that** the positional element (3, 2) is made of aluminium.

7. Block obtained by the method according to one of the preceding claims.

8. Motor comprising the block according to the preceding claim.

9. Vehicle comprising a motor according to the preceding claim.
